# EUROPÄISCHE PATENTSCHRIFT

(11) **EP 2 881 584 B1**
(45) Veröffentlichungstag und Bekanntmachung des Hinweises auf die Patenterteilung: **10.01.2018**
(21) Anmeldenummer: 14194629.3
(22) Anmeldetag: 25.11.2014
(51) Int. Cl.: F04B 49/06

(54) **Sensorlose Störungserkennung bei Dosierpumpen mit Schrittmotor**
Sensorless disturbance detection in metering pumps with stepping motor
Détection de pannes sans capteur pour des pompes de dosage dotées d'un moteur pas à pas

(30) Priorität: 05.12.2013 DE 102013113576
(43) Veröffentlichungstag der Anmeldung: 10.06.2015
(73) Patentinhaber: ProMinent GmbH, 69123 Heidelberg (DE)
(72) Erfinder: Stiehl, Gregor, 74889 Sinsheim (DE); Kaibel, Jens, 68623 Lampertheim-Hofheim (DE)
(74) Vertreter: WSL Patentanwälte Partnerschaft mbB

(56) Entgegenhaltungen:
- EP-A1- 2 434 635
- WO-A1-2012/066090
- DE-A1- 10 033 992
- DE-A1- 19 842 029
- DE-A1-102010 003 218
- DE-C2- 4 290 659

## Beschreibung

Die vorliegende Erfindung betrifft ein Verfahren zum sensorlosen Erkennen von Funktionsstörungen einer Verdrängerpumpe, wobei die Verdrängerpumpe ein bewegliches Verdrängerelement mit einer Grenzfläche aufweist, welche einen Dosierraum begrenzt, wobei der Dosierraum über Ventile mit einer Saug- und Druckleitung verbunden ist, sodass durch eine oszillierende Bewegung des Verdrängerelements alternierend Förderfluid über die Saugleitung in den Dosierraum gesaugt und über die Druckleitung aus dem Dosierraum gedrückt werden kann, wobei ein Schrittmotor als Antrieb zum oszillierenden Bewegen des Verdrängerelements vorgesehen ist.

Verdrängerpumpen sind in unterschiedlichen Ausführungsformen bekannt. Bei einer Ausführungsform begrenzt eine Fläche eines beweglichen Verdrängerelements als Grenzfläche einen Dosierraum. Das Verdrängerelement und mit ihm die Grenzfläche der Dosierkammer können zwischen zwei Extrempositionen hin- und herbewegt werden. Hierdurch wird das Volumen des Dosierraums vergrößert bzw. verringert. Die jeweilige Position der Grenzfläche bestimmt somit das aktuelle Volumen des Dosierraums. In der ersten Extremposition der Grenzfläche ist das Volumen des Dosierraums minimal, während es in der zweiten Extremposition maximal ist. Wird also die Grenzfläche von ihrer ersten Extremposition in die zweite bewegt, so wird dadurch das Volumen des Dosierraums vergrößert bzw. der Druck im Dosierraum fällt ab. Der entstehende Unterdruck führt zu einem Schließen des Ventils zwischen Dosierraum und Druckleitung sowie zu einem Öffnen des Ventils zwischen Dosierraum und Saugleitung, sodass das Förderfluid über die Saugleitung in den Dosierraum gesaugt wird. Bei der Rückbewegung der Grenzfläche aus der zweiten Extremposition in die erste wird das Volumen des Dosierraums wieder verringert bzw. der Druck im Dosierraum steigt an. Durch diesen Überdruck wird das Ventil zwischen Dosierraum und Saugleitung geschlossen, während das Ventil zwischen Dosierraum und Druckleitung geöffnet wird. Der Überdruck im Dosierraum fördert das Förderfluid aus dem Dosierraum in die Druckleitung. Durch die oszillierende Bewegung des Verdrängerelements und der Grenzfläche zwischen den beiden Extrempositionen wird somit abwechselnd Förderfluid aus der Saugleitung in den Dosierraum gesaugt und anschließend aus dem Dosierraum in die Druckleitung gefördert.

Der Antrieb einer solchen Verdrängerpumpe kann auf unterschiedlichen physikalischen Antriebsprinzipien basieren. Bekannt sind beispielsweise hydraulisch oder elektromagnetisch angetriebene Pumpen. So kann insbesondere ein Schrittmotor als Antrieb für die oszillierende Bewegung eines Verdrängerelements dienen. Ein solcher Schrittmotor weist im Allgemeinen einen Rotor, d.h. ein drehbares Motorteil mit Welle, auf. Der Rotor kann durch ein gesteuertes, schrittweise rotierendes elektromagnetisches Feld einer Mehrzahl von Statorspulen, d.h. mehrerer an einem nicht drehbaren Motorteil angeordneten Spulen, um einen minimalen Winkel bzw. einen Schritt oder ein Vielfaches desselben gedreht werden. Diese Rotationsbewegung wird mittels einer Schubstange bzw. Pleuel oder Ähnlichem in eine Translationsbewegung zum alternierenden Hin- und Herbewegen des Verdrängerelements übersetzt. Daneben sind auch Schrittmotoren in Form von Linearmotoren bekannt, bei denen mittels elektromagnetischer Krafterzeugung direkt eine stufenweise Translationsbewegung eines beweglichen Motorteils zwischen zwei Extrempositionen erzeugt wird, welche direkt auf ein Verdrängerelement übertragen werden kann. Somit entsprechen in diesem Fall die beiden Extrempositionen des Verdrängerelements im Allgemeinen den beiden Extrempositionen des beweglichen Motorteils.

Schrittmotoren zeichnen sich insbesondere durch eine hohe Robustheit und lange Lebensdauer aus. Da sich Schrittmotoren in einzelnen Schritten bzw. um Vielfache derselben bewegen, ist es prinzipiell möglich, dass die Motor- bzw. Ansteuerelektronik die Schritte mitzählt und basierend darauf eine aktuelle Rotorposition bestimmt. Eine mechanische Belastung des Motors führt allerdings zur Ausbildung eines sogenannten Lastwinkels, d.h. zu einer Abweichung zwischen der Drehung des elektromagnetischen Feldes des Stators und der mechanischen Drehung des Rotors. Hierbei kann zwischen statischem Lastwinkel und dynamischem Lastwinkel unterschieden werden. Der statische Lastwinkel ist der Winkel, um den der Rotor eines Schrittmotors gegenüber der elektromagnetischen Raststellung, d.h. der Hauptrichtung des von den Statorspulen erzeugten elektromagnetischen Feldes, unter einem statisch einwirkenden Drehmoment verdreht ist. Dem gegenüber ist der dynamische Lastwinkel der Winkel, um den der sich drehende Rotor in einem bestimmten Zeitpunkt von der elektromagnetischen Raststellung entfernt ist, die durch den letzten Impuls des Schritttakts vorgegeben ist. Diese Definitionen gelten in entsprechender Form auch für Linearschrittmotoren.

Die Bewegung des Rotors in dem elektromagnetischen Feld der Statorspulen ruft in diesen Spulen eine gegeninduzierte Spannung, die sogenannte Gegen-EMK, hervor. Die Gegen-EMK überlagert sich mit der an die Spulen angelegten Spannung, wodurch eine der Höhe der Gegen-EMK entsprechende Phasenverschiebung zwischen Rotor und Statordrehfeld erzeugt wird. Der Rotor eilt dem elektromagnetischen Drehfeld des Stators nach, wobei die Phasenverschiebung proportional zur angelegten Last ist. Übersteigt das anliegende Lastmoment einen kritischen Wert, so fällt der Schrittmotor außer Tritt, d.h. er rastet aus. Im äußersten Fall kommt es zu einem Stillstand des Motors.

Eine Positionserkennung findet bei Schrittmotorantrieben deshalb typischerweise mittels eines Referenzsignal statt, beispielsweise mittels eines Hall-Sensors. Hierbei ist beispielsweise ein kleiner Permanentmagnet an der Ausgangswelle des Antriebs befestigt. Ein feststehender Hall-Sensor erzeugt beim Passieren des Magneten in einer bestimmten Drehwinkelstellung der Welle ein Signal. Es wird also eine absolute Position pro Umdrehung erfasst, die mit einer in der Steuerung angenommenen Positionierung verglichen werden kann. Dies kann bei einer Verwendung des Schrittmotors als Antrieb für eine Verdrängerpumpe jedoch zu Problemen mit der Dosiergenauigkeit bei Teilhüben bzw. -zyklen führen. Bei einem Stillstand des Schrittmotors aufgrund zu hoher Lasten führt dies dazu, dass die Förderfunktion trotz Ansteuerung der Antriebseinheit ausfällt.

Anhand eines gemessenen Referenzsignals kann die Hubperiodendauer, die mit der Umlaufdauer des Rotors identisch ist, bestimmt werden. Aus dieser Hubperiodendauer kann auf einen störungsfreien Ablauf des Dosiervorgangs geschlossen werden. Bei Verzögerungen oder gar einer Blockade des Dosierhubs aufgrund von Überdrucksituationen bleibt das Signal des Hall-Sensors aus bzw. verzögert sich. Dieses Ausbleiben bzw. Verzögern kann als Grundlage für die Erzeugung einer Störungsmeldung sowie zur Vornahme weiterer Reaktionen verwendet werden. Allerdings liegt diese Information stets erst nach Ablauf eines Überwachungsintervalls, d.h. im Allgemeinen einer Umlaufdauer des Rotors bzw. eines Pumpzylus, vor. Um diese Zeitverzögerung zu vermeiden, wird im Stand der Technik ein zusätzlicher Positionssensor verwendet, der zu jedem Zeitpunkt des Dosierhubs die Geschwindigkeit bzw. Position des Verdrängerelements in Relation zur Ansteuerung des Motors bestimmt und eine Blockade praktisch verzögerungsfrei erkennen kann. Allerdings verkompliziert ein solcher zusätzlicher Positionssensor den Aufbau des Pumpensystems, wodurch dieses störanfälliger und teurer wird.

In der DE 10 2011 000 569 A1 wird ein alternatives Verfahren und eine Schaltanordnung beschrieben, mit dem/der bei einem Schrittmotor ein Lastwinkel des Motors sensorlos erfasst werden kann, um daraus die Höhe einer an die Motorwelle anliegenden mechanischen Last zu bestimmen.

Wird ein Schrittmotor zum Antrieb einer Verdrängerpumpe verwendet, so ist die an dem Antrieb anliegende Last im Wesentlichen durch den Gegendruck des Förderfluids in dem Dosierraum gegeben, welcher dem Verdrängerelement entgegenwirkt. Zur Überwachung des Pumpenbetriebs wird dieser Gegendruck gemäß dem Stand der Technik mittels zusätzlicher Sensoren vermessen, beispielsweise mittels eines im Dosierkopf angeordneten Drucksensors. Ein solcher zusätzlicher Sensor verkompliziert allerdings wiederum den Aufbau des Pumpensystems und führt aufgrund seiner notwendigen Anordnung im Dosierkopf insbesondere zu zusätzlichen Dichtungsproblemen und Mehrkosten.

Die DE 100 33 992 beschreibt eine Fördervorrichtung mit einem stromgesteuerten Motor, bei der der dem Motor zugeführte Strom entsprechend der zu erwartenden Motorbelastung in Abhängigkeit der Hubstellung der Arbeitsmaschine begrenzt wird.

Die WO 2012/066090 beschreibt ein Verfahren und eine Regelvorrichtung zur drehzahlvariablen Regelung eines Verdrängerpumpenaggregats.

Die DE 10 2010 003 218 beschreibt ein Verfahren zum Steuern und/oder Regeln einer Dosierpumpe.

Ausgehend von dem beschriebenen Stand der Technik ist es daher Aufgabe der vorliegenden Erfindung, ein Verfahren zum Erkennen von Funktionsstörungen einer Verdrängerpumpe bereitzustellen, ohne dass zusätzliche Sensoren benötigt werden.

Erfindungsgemäß wird diese Aufgabe dadurch gelöst, dass ein vom Schrittmotor bereitgestelltes Motormoment ermittelt wird und, wenn das ermittelte Motormoment M_{M} ein erstes vorbestimmtes Kriterium erfüllt, ein Warnsignal ausgegeben wird.

Steigt das ermittelte Motormoment des Schrittmotors infolge der an der Verdrängerpumpe anliegenden Last über einen bestimmten motorspezifischen Wert an, so kann auf einen Überlastzustand geschlossen werden. In Folge dessen kann davon ausgegangen werden, dass zumindest einige Schritte des Schrittmotors verloren gehen könnten oder sogar bereits verloren gegangen sind. Im äußersten Fall kann ein Motorstillstand vorliegen. Somit ist die Dosiergenauigkeit der Verdrängerpumpe nicht mehr gegeben. Erfüllt also das Motormoment ein erstes vorbestimmtes Kriterium, welches mit einer den Übergang vom Normalzustand des Motors zu einem Überlastzustand charakterisierenden Größe, d.h. einem entsprechenden motorspezifischen Wert, in Beziehung steht, so kann anhand des ausgegebenen Warnsignals ein solcher Überlastzustand erkannt werden. Basierend hierauf können weitere Folgemaßnahmen eingeleitet werden.

Das erste vorbestimmte Kriterium kann sowohl direkt auf das bereitgestellte Motormoment bezogen sein, d.h. ein bestimmter Wert für das Motormoment sein, als auch ein indirektes Kriterium, d.h. aus einem ermittelten Wert für das Motormoment werden weitere Größen abgeleitet, auf die das Kriterium zu beziehen ist.

Eine sensorlose Erkennung im Sinne der vorliegenden Erfindung meint, dass weder innerhalb des Dosierkopfs der Verdrängerpumpe noch innerhalb des Schrittmotors, d.h. im Bereich seiner bewegten Komponenten, ein entsprechender Sensor vorgesehen ist.

Erfindungsgemäß kann der Schrittmotor sowohl mit als auch ohne Getriebe ausgestaltet sein.

In einer Ausführungsform berücksichtigt das erste vorbestimmte Kriterium zumindest eine der folgenden Größen: Den vom Schrittmotor auf das Verdrängerelement als Bruttoantriebskraft F_{b} aufgebrachten Anteil des Motormoments M_{M}, den vom Verdrängerelement auf das Förderfluid als Nettoantriebskraft Fₙ aufgebrachten Anteil der Bruttoantriebskraft F_{b} und den auf das Förderfluid wirkenden Förderdruck p_{F} gemäß der Relation p_{F}=Fₙ/A_{G}.

Aus einem ermittelten Motormoment kann für eine bekannte Verdrängerpumpe auf Basis eines geeigneten Modells der Antriebskinematik im Normalbetrieb die auf das Verdrängerelement aufgebrachte Bruttoantriebskraft bestimmt werden. Im Allgemeinen wird die Rotationsbewegung des Schrittmotors mittels einer Schubstange in eine Translationsbewegung übersetzt. Diese auf das Verdrängerelement aufgebrachte Translationskraft bzw. Stangenkraft ist aufgrund von Verlusten prinzipiell kleiner als das vom Motor bereitgestellte Motormoment. Diese Stangenkraft stellt die Bruttoantriebskraft für das Verdrängerelement in Translationsrichtung dar.

Die durch die Translationsbewegungen des Verdrängerelements zwischen einer ersten und einer zweiten Extremposition tatsächlich auf das Förderfluid übertragene Nettoantriebskraft Fₙ unterscheidet sich allerdings im Allgemeinen wiederum der bereitgestellte Bruttoantriebskraft F_{b}. Zumeist ist die übertragene Nettoantriebskraft Fₙ kleiner. Grund hierfür ist der zusätzliche Kraftbedarf für weitere Komponenten der Verdrängerpumpe, welche ebenfalls an der Mechanik beteiligt sind. Der Einfluss dieser Komponenten kann üblicherweise aber als bekannt vorausgesetzt werden, sodass sich die für den Förderprozess verbleibende Nettoantriebskraft unter Berücksichtigung dieser Verluste ermitteln lässt.

Die auf das Förderfluid übertragene Nettoantriebskraft Fₙ im Sinne der vorliegenden Erfindung umfasst sowohl eine auf das Förderfluid aufgebrachte Druckkraft beim Erzeugen eines Überdrucks in als auch eine Zugkraft beim Erzeugen eines Unterdrucks.

Auf Grundlage der Nettoantriebskraft Fₙ lässt sich gemäß der Relation p_{F}=Fₙ/A_{G} der auf das Förderfluid wirkende Förderdruck p_{F} bestimmen. Hierbei stellt die Grenzfläche A_{G} die auf das Fördermedium wirkende Wirkfläche des Verdrängerelements dar. Die Größe der Grenzfläche A_{G} ist konstruktionsbedingt bekannt. Es versteht sich, dass im Falle eines elastisch verformbaren Verdrängerelements gegebenenfalls temporäre Änderungen der Grenzfläche A_{G}, d.h. eine effektive Grenzfläche anstatt der konstruktiv vorgegebenen statischen Grenzfläche, zu berücksichtigen sind. Allerdings hängt die Notwendigkeit solcher zusätzlichen Korrekturen maßgeblich von der zu erfüllenden Genauigkeit der Messungen ab. Sofern ein genährter maximaler bzw. minimaler Wert für den aktuellen Förderdruck ausreichend ist, empfiehlt es sich, nur den innerhalb einer Förderperiode möglichen maximalen bzw. minimalen Wert der effektive Grenzfläche für A_{G} zu verwenden, ohne Berücksichtigung des tatsächlichen aktuellen Werts.

Die zuvor angeführten Größen können beispielsweise insofern durch das vorbestimmte Kriterium berücksichtigt werden, als dass das Kriterium auf der Bruttoantriebskraft F_{b}, der Nettoantriebskraft Fₙ oder dem Förderdruck p_{F} basiert und aus dem jeweiligen Wert auf einen entsprechenden Schwellenwert für das Motormoment zurückgerechnet wird. Dieser errechnete Schwellenwert für das Motormoment kann als vorbestimmtes Kriterium verwendet werden. Das Kriterium gilt dann als erfüllt, wenn der errechnete Schwellenwert als oberer Schwellenwert erreicht bzw. überschritten wird oder aber als unterer Schwellenwert erreicht bzw. unterschritten wird. Alternativ dazu kann aus dem ermittelten Motormoment M_{M}, insbesondere wenn man an weiteren Größen interessiert ist, eine Bruttoantriebskraft F_{b}, eine Nettoantriebskraft Fₙ oder ein Förderdruck p_{F} für dieses Motormoment berechnet werden und als erstes vorbestimmtes Kriterium ein bestimmter Wert als Schwellenwert für die errechnete Größe herangezogen werden. Erfüllt die berechnete Größe dieses Kriterium, d.h. erreicht oder über- bzw. unterschreitet sie diesen Schwellenwert, so wird ein Warnsignal ausgegeben. Diese zweite Alternative ist insbesondere dann von Vorteil, wenn für eine weitere Analyse des Verhaltens der Verdrängerpumpe auch eine oder mehrere dieser zusätzlichen Größen herangezogen werden sollen.

In einer Ausführungsform wird zusätzlich zumindest die Bruttoantriebskraft F_{b}, die Nettoantriebskraft Fₙ oder gemäß der Relation p_{F}=Fₙ/A_{G} der Förderdruck p_{F} bestimmt.

Durch Bestimmung dieser Größen, kann der Betriebs- bzw. Funktionszustand der Verdrängerpumpe genauer charakterisiert und überwacht werden. So können neben möglichen Funktionsstörungen des Schrittmotors auch Störungen weiterer Komponenten des Pumpensystems erfasst werden. Denkbar sind beispielsweise Funktionsstörungen empfindlicher Bauteile aufgrund eines zu hohen Drucks, der allerdings noch nicht derart hoch ist, dass es zu Funktionsstörungen des Schrittmotors kommt. Wird der Förderdruck bestimmt, kann festgestellt werden, ob derartige Probleme drohen oder sogar bereits vorliegen. Des Weiteren kann aus einem Abfall des Förderdrucks beispielsweise auf ein Leck geschlossen werden.

In einer Ausführungsform wird ein Warnsignal ausgegeben, wenn die Bruttoantriebskraft F_{b}, die Nettoantriebskraft Fₙ oder der Förderdruck p_{F} das erste vorbestimmte Kriterium erfüllt.

Wie bereits zuvor beschrieben, kann das bereitgestellte Motormoment M_{M} ein erstes vorbestimmtes Kriterium auch dadurch erfüllen, dass auf Basis des Motormoments die Bruttoantriebskraft F_{b}, die Nettoantriebskraft Fₙ oder gemäß der Relation p_{F}=Fₙ/A_{G} der Förderdruck p_{F} bestimmt wird und ein Warnsignal dann ausgegeben wird, wenn diese Bruttoantriebskraft, diese Nettoantriebskraft oder dieser Förderdruck das erste vorbestimmte Kriterium erfüllt.

In einer Ausführungsform wird das jeweilige Kriterium derart gewählt, dass ein Warnsignal ausgegeben wird, wenn die entsprechende Größe aus der Gruppe bestehend aus dem Motormoment M_{M}, der Bruttoantriebskraft F_{b}, der Nettoantriebskraft Fₙ und dem Förderdruck p_{F} einen ersten vorbestimmten Schwellenwert erreicht oder überschreitet oder die entsprechende Größe einen zweiten vorbestimmten Schwellenwert erreicht oder unterschreitet.

Durch die Vorgabe eines ersten und eines zweiten Schwellenwerts kann ein Intervall für die zu überwachenden Größen definiert werden, welches den gewünschten Arbeitsbereich der Verdrängerpumpe im Normalbetrieb darstellt. Wird dieses vorgegebene Intervall verlassen, so lässt sich daraus auf Fehlfunktionen des Systems, sei es des Schrittmotors oder der Verdrängerpumpe, schließen. Ein Überschreiten des ersten Schwellenwerts lässt im Allgemeinen den Schluss auf eine Überlastsituation zu, wohingegen ein Unterschreiten des zweiten Schwellenwerts beispielsweise auf einen Druckabfall infolge eines Lecks oder eine Funktionsstörung im Schrittmotor selbst schließen lässt. Im letztgenannten Fall wird vom Motor kein ausreichendes Drehmoment mehr bereitgestellt, was auf eine von der Lastsituation unabhängige Funktionsstörung hinweist.

In einer Ausführungsform ist das erste Kriterium derart gewählt, dass ein Warnsignal ausgegeben wird, wenn eine gewichtete Summe aus den relativen Abweichungen des Motormoments M_{M} und mindestens einer weiteren Größe aus der Gruppe bestehend aus der Bruttoantriebskraft F_{b}, der Nettoantriebskraft Fₙ und dem Förderdruck p_{F} von einem jeweiligen Schwellenwert einen vorbestimmten Wert erreicht oder überschreitet.

Erfasst wird in diesem Fall für mindestens zwei Größen die jeweilige relative Abweichung von einem Schwellenwert. Diese zumindest zwei Abweichungen werden gewichtet aufsummiert. Erreicht oder überschreitet die gewichtete Summe einen vorbestimmten Wert, so gilt das Kriterium als erfüllt und ein Warnsignal wird ausgegeben. Somit können bei der Erkennung von Funktionsstörungen der Verdrängerpumpe insbesondere nicht lineare Zusammenhänge zwischen den einzelnen Überwachungsgrößen berücksichtigt werden.

In einer Ausführungsform wird das Motormoment M_{M} des Schrittmotors durch Ermitteln der Phasenverschiebung der Motorspannung U_{M} gegenüber dem Motorstrom I_{M} erfasst, welche durch eine aufgrund des Lastwinkels δ_{L} des Schrittmotors gegeninduzierten Spannung U_{ind} hervorgerufen wird.

Die Drehung des Rotors in dem vom Stator erzeugten elektromagnetischen Feld führt zu einer gegeninduzierten Spannung, d.h. Gegen-EMK, in den Statorspulen. Die Gegen-EMK ruft eine Phasenverschiebung der effektiven Motorspannung gegenüber dem Motor- bzw. Spulenstrom hervor. Die entsprechenden Ströme eilen den Spannungen dabei um einen bestimmten Phasenwinkel nach. Bei einer Veränderung der Belastung des Motors ändert sich der Lastwinkel, genauer gesagt der dynamische Lastwinkel, und infolge dessen die Gegen-EMK. Das heißt, es ändert sich auch der Phasenwinkel zwischen Motorstrom und Motorspannung, wobei die Phasenverschiebung zwischen Strom und Spannung mit zunehmender Last im Allgemeinen geringer wird. Die Phasenverschiebung zwischen Motorspannung und Motorstrom ist also mit dem Lastwinkel korreliert und erlaubt es, diesen zu bestimmen. Durch ein Abgreifen von Motorstrom und Motorspannung bzw. das Ermitteln der Phasenverschiebung zwischen diesen beiden Größen kann auf einfache Art und Weise das bereitgestellte Motormoment M_{M} bestimmt werden. Dies lässt sich ohne aufwendige konstruktive Änderungen an dem Schrittmotor, insbesondere ohne zusätzliche, aufwendige Sensorenanordnungen, mittels der bereits vorhandenen bzw. einer leicht angepassten Elektronik des Schrittmotors verwirklichen. Auf Basis des ermittelten Drehmoments lassen sich weitere für den Betrieb der Verdrängerpumpe charakteristische Größen, wie Bruttoantriebskraft F_{b}, Nettoantriebskraft Fₙ oder Förderdruck p_{F} bestimmen.

Ein solches Abgreifen von Motorstrom und Motorspannung mittels der Motorelektronik, welche somit zusätzlich als eine entsprechende Ermittlungseinrichtung dient, stellt eine sensorlose Erkennung im Sinne der vorliegenden Erfindung dar.

In einer Ausführungsform wird die vom Schrittmotor auf das Verdrängerelement aufgebrachte Bruttoantriebskraft F_{b} auf Basis eines Modells der Antriebskinematik von Schrittmotor und Verdrängerelement bestimmt.

Zur Bestimmung der Bruttoantriebskraft bietet sich bei bekanntem Aufbau des Pumpensystems bestehend aus Schrittmotor und Verdrängerelement die Verwendung eines entsprechenden Modells der Antriebskinematik an. Ein solches Modell beschreibt insbesondere die Umwandlung der Rotationsbewegung des Schrittmotors in die auf das Verdrängerelement übertragene Translationsbewegung. Im Falle eines als Linearmotor ausgestalteten Schrittmotors vereinfacht sich dieses Modell naturgemäß zu einer einfachen direkten Beziehung, die im Wesentlichen von möglichen Reibungsverlusten abhängt.

In einer Ausführungsform ist die Verdrängerpumpe eine Dosierpumpe, vorzugsweise eine Membranpumpe mit einem Verdrängerelement in Form einer Dosiermembran.

Eine Dosierpumpe ist eine Verdrängerpumpe, die unabhängig von den Druckverhältnissen am Eingang und Ausgang der Dosierpumpe definierte Volumina pro Hub oder pro Zeit liefert. Eine als Membranpumpe ausgestaltete Dosierpumpe zeichnet sich insbesondere durch ihre Unempfindlichkeit gegenüber Dauerbeanspruchung und Verunreinigungen im Förderfluid aus. Durch das in Form einer Membran ausgestaltete Verdrängerelement wird der Antrieb vor Verunreinigungen im Förderfluid abgeschirmt und somit einer der wesentlichen Nachteile herkömmlicher Kolbenpumpen, nämlich das Problem der Abdichtung des Kolbens, gelöst. Somit bietet sich das hier beschriebene Verfahren zur sensorlosen Erkennung von Funktionsstörungen insbesondere im Fall einer Membranpumpe an. Wie bereits eingangs diskutiert, führen zusätzliche Sensoren im Allgemeinen zu Problemen mit der Abdichtung. Demnach besteht beim Einsatz entsprechender Sensoren bei einer Membranpumpe die Gefahr, dass der gewünschte Dichtigkeitsvorteil der Membranpumpe durch den Einsatz der Sensoren wieder negiert wird.

Gerade bei Dosierpumpen, mit denen möglichst genau abgemessene Volumina gefördert werden sollen, ist ein Erkennen von Funktionsstörungen essentiell. Nur so kann sichergestellt werden, dass eine bestimmte notwendige Dosiergenauigkeit eingehalten werden kann. Werden solche auf Funktionsstörungen des Schrittmotors oder des weiteren Pumpensystems beruhende Fehler der Dosiergenauigkeit nicht erkannt, besteht die Gefahr, dass es zu entsprechenden Folgefehlern bei der weiteren Verwendung des Förderfluids kommt.

In einer Ausführungsform wird die auf das Förderfluid aufgebrachte Nettoantriebskraft Fₙ aus der Bruttoantriebskraft F_{b} durch Subtraktion von nicht unmittelbar auf das Förderfluid aufgebrachten Kraftkomponenten bestimmt, insbesondere durch Subtraktion der zum Verformen der Dosiermembran notwendigen Verformungskraft Fᵥ und/oder einer zum Spannen eines Federelements notwendigen Kraft F_{F}, mittels welcher die Dosiermembran in Richtung Druckposition oder in Gegenrichtung vorgespannt werden kann.
Um die auf das Förderfluid aufgebrachte Nettoantriebskraft Fₙ zumindest in einer geeigneten Näherung zu bestimmen, ist der Kraftbedarf für solche Komponenten der Pumpe zu berücksichtigen, die an der Mechanik zur Kraftübertragung auf das Förderfluid beteiligt sind. Im Falle einer Membranpumpe mit Dosiermembran ist dies insbesondere die für die Verformung der Membran notwendige Verformungskraft Fᵥ, welche nicht auf das Förderfluid übertragen wird. Ist zusätzlich ein Federelement, d.h. beispielsweise eine Rückstellfeder oder eine Hubunterstützung, zum Spannen des Verdrängerelements bzw. der Dosiermembran vorgesehen, so ist auch die hierfür notwendige Kraft F_{F} beim Spannen des Federelements bzw. bei einem bereits vorgespannten Federelement die zusätzlich unterstützende Spannkraft zu berücksichtigen.

Das Federelement kann allgemein sowohl als Rückstellfeder wie auch als Hubunterstützung ausgestaltet sein. Im Falle einer Ausgestaltung als Rückstellfeder, wird das Federelement mitgespannt, wenn von dem Schrittmotor eine Druckkraft auf das Förderfluid aufgebracht wird. Ein Teil der vom Schrittmotor bereitgestellten Bruttoantriebskraft F_{b} wird dabei zum Vorspannen der Rückstellfeder und damit der Dosiermembran in Richtung Druckposition verwendet. Wird anschließend die Bewegungsrichtung des Verdrängerelements bzw. der Dosiermembran umgekehrt, so dass das Volumen des Dosierraums wieder vergrößert wird, entspannt sich die vorgespannte Rückstellfeder. Dabei wird die auf das Förderfluid aufgebrachte Zugkraft durch Abgabe der gespeicherten Spannenergie erhöht. Im Falle einer Ausgestaltung als Hubunterstützung, wird die Hubunterstützung mitgespannt, wenn der Schrittmotor eine Zugkraft auf das Förderfluid aufbringt. Dabei wird ein Teil der vom Schrittmotor bereitgestellten Bruttoantriebskraft F_{b} zum Vorspannen der Hubunterstützung verwendet. Verglichen mit einer Rückstellfeder erfolgt das Vorspannen somit in der Gegenrichtung. Wird anschließend die Bewegungsrichtung des Verdrängerelements umgekehrt, so dass das Volumen des Dosierraums verkleinert wird, entspannt sich die vorgespannte Hubunterstützung. Dabei erhöht die von der Hubunterstützung nun übertragene Spannenergie die auf das Förderfluid aufgebrachte Druckkraft. Somit wird die gespeicherte Spannenergie bei einer Rückstellfeder als zusätzliche Zugkraft, bei einer Hubunterstützung als zusätzliche Druckkraft abgegeben.

Bei der Subtraktion der zum Spannen eines Federelements notwendigen Kraft F_{F} ist im Allgemeinen folgendes zu beachten: Soll die auf das Förderfluid aufgebrachte Nettoantriebskraft Fₙ lediglich als eine über einen vollen Pumpzyklus gemittelte Durchschnittskraft ermittelt werde, so sind bei der Subtraktion im Wesentlichen nur die Energieverluste durch Reibung zu berücksichtigen, da die in einem Halbzyklus von dem Federelement aufgenommene Energie im nächsten Halbzyklus bis auf entsprechende Reibungsverluste wieder abgegeben wird. Ein Pumpzyklus meint dabei die Zeitdauer, die das Verdrängerelement benötigt um ausgehend von einer Extremposition wieder in dieselbe zurück zu gelangen. Eine erste Extremposition des Verdrängerelements ist dabei eine Position, in welcher das Volumen des Dosierraums minimal ist, während eine zweite Extremposition eine solche ist, in der das Volumen maximal ist.

Soll eine punktuelle auf das Förderfluid aufgebrachte Nettoantriebskraft Fₙ ermittelt werden, so sind abhängig von der Ausgestaltung des Federelements und vom Bewegungsstadium der Pumpe zwei Fälle zu unterscheiden: Wird ein Teil der von dem Schrittmotor aktuell bereitgestellten Bruttoantriebskraft F_{B} gerade zum Spannen des Federelements verwendet, so ist dieser Kraftanteil zur Ermittlung der aktuellen Nettoantriebskraft Fₙ von der Bruttoantriebskraft F_{B} zu subtrahieren. Wird jedoch von dem Federelement gerade ein Teil der darin gespeicherten Spannenergie zur Unterstützung der Bruttoantriebskraft F_{B} abgegeben, so ist diese zusätzliche Kraftkomponente zur Ermittlung der aktuellen Nettoantriebskraft Fₙ zu der Bruttoantriebskraft F_{B} hinzuzuaddieren.

In einer Ausführungsform sind mehrere Kriterien vorbestimmt und, wenn ein Kriterium erfüllt wird, wird ein für das jeweilige Kriterium charakteristisches Warnsignal ausgegeben.

Mehrere Kriterien ermöglichen es zum einen, dass für die verschiedenen Größen, d.h. das Motormoment M_{M}, die Bruttoantriebskraft F_{b}, die Nettoantriebskraft Fₙ und den Förderdruck p_{F}, jeweils eigene Kriterien aufgestellt werden können. Dies kann beispielsweise durch die Vorgabe entsprechender individueller Schwellenwerte für die einzelnen Größen erfolgen. Zum anderen können für eine und dieselbe Größe mehrere Kriterien vorgesehen sein. So kann beispielsweise ein erstes Kriterium lediglich als ein Indikator für einen bestimmten Betriebszustand der Verdrängerpumpe dienen, ohne dass dadurch bereits eine Funktionsstörung impliziert wird. Wird ein weiteres Kriterium erfüllt, so kann dies eine Verschiebung des Betriebszustands beispielsweise vom Normalbetrieb hin zum Überlastbereich anzeigen. Ein drittes Kriterium kann auf einen Betrieb außerhalb des Normalzustands und somit mögliche Funktionsstörungen hinweisen. Schließlich kann ein viertes Kriterium eine schwerwiegende Funktionsstörung charakterisieren, die ein unmittelbares Handeln erfordert.

In einer Ausführungsform ist jedem Kriterium ein Fehlerereignis zugeordnet und, wenn ein Kriterium erfüllt wird, wird ein zugeordnetes Fehlerereignis diagnostiziert, insbesondere eine Überlast und/oder ein Stillstand des Motors.

Wie bereits oben dargelegt, können die Kriterien für unterschiedliche Betriebszustände bzw. Betriebsstörungen mit abgestufter Schwere stehen und diese identifizieren, wobei eine Überlast oder gar ein Stillstand des Schrittmotors im Allgemeinen die schwerwiegendsten Störungen darstellen. Ebenso kann aber auch ein Unterschreiten eines oder mehrerer Schwellenwerte eine Funktionsstörung des Schrittmotors selbst oder beispielsweise einen Druckabfall aufgrund eines Lecks anzeigen.

In einer Ausführungsform wird ein ausgegebenes Warnsignal an eine Abschaltautomatik gesendet, welche in Antwort auf den Empfang des Warnsignals die Pumpe abschaltet.

Eine solche automatische Abschaltung ist insbesondere dann vorteilhaft, wenn das Warnsignal aufgrund eines Kriteriums ausgegeben wird, welches für eine schwerwiegende Funktionsstörung der Pumpe, beispielsweise eine Überlast oder ein Stillstand des Schrittmotors, steht. Das Kriterium kann ein vorbestimmter Förderdruck sein, wobei die Pumpe abgeschaltet wird, wenn dieser Schwellenwert von dem ermittelten Förderdruck überschritten wird. Ein solcher Überlastungsschutz in Form einer Überwachung von Schwellenwertüberschreitungen dient dem Schutz der Verdrängerpumpe ebenso wie weiterer Komponenten der Anlagen, in denen solche Verdrängerpumpen üblicherweise zum Einsatz kommen. Der Schwellenwert kann dabei der für die Verdrängerpumpe konstruktiv zulässiger Maximaldruck oder ein Wert knapp oberhalb des Maximaldrucks sein, d.h. beispielsweise 10% bis 20% oberhalb. Der Maximaldruck ist dabei der maximale Druck bei dem der Schrittmotor betrieben werden kann, ohne das die Gefahr von Schrittverlusten besteht. Ebenso kann der Schwellenwert aber auch innerhalb des zulässigen Arbeitsbereichs der Verdrängerpumpe liegen, um beispielsweise andere druckempfindlichere Anlagenteile zu schützen, die bereits bei niedrigeren Drücken als dem für den Schrittmotor zulässigen Maximaldruck gefährdet sind. Eine Abschaltung kann aber auch aufgrund eines erheblichen Druckabfalls infolge eines Lecks ausgeführt werden.

In einer Ausführungsform wird schließlich ein ausgegebenes Warnsignal an eine Ausgabeeinrichtung gesendet, welche in Antwort auf den Empfang des Warnsignals einen für das Warnsignal charakteristischen akustischen und/oder visuellen Warnhinweis ausgibt.

Ein solcher Warnhinweis kann zum einen allgemein der Anzeige des aktuellen Betriebszustands nach außen dienen. Zum anderen kann er als akuter Warnhinweis die Aufmerksamkeit einer für den Betrieb der Anlage und insbesondere der Pumpe zuständigen Person auf eine akute Funktionsstörung lenken und die Veranlassung weiterer Maßnahmen herbeiführen. Solche Hinweise können beispielsweise im Bereich der Pumpe angeordnete Signalleuchten sein, die bei einer Überprüfung vor Ort den Betriebszustand bzw. die Störung der Pumpe anzeigen. Die Leuchten können, wenn für verschiedene Betriebszustände verschiedene Leuchten vorgesehen sind, vorteilhafterweise in unterschiedlichen Farben gehalten sein. So können ein normaler Betriebszustand, ein vom normalen Betriebszustand abweichender Zustand und ein gestörter bzw. kritischer Betriebszustand mittels unterschiedlicher Farben, beispielsweise Grün, Orange und Rot, anzeigen werden. Die Anzeige kann bei komplexeren Anlagen aber auch über eine zentrale Anzeigeneinheit, beispielsweise einen Monitor, erfolgen. Insbesondere bei schwerwiegenden Funktionsstörungen, die ein sofortiges oder unmittelbares Handeln ohne großen Zeitverlust erfordern, ist ein akustischer Warnhinweis von Vorteil. Dieser ist nicht von der Blickrichtung der Zielperson abhängt, deren Aufmerksamkeit erregt werden soll.

Weitere Vorteile, Merkmale und Anwendungsmöglichkeiten der vorliegenden Erfindung werden deutlich anhand der folgenden Beschreibung einer bevorzugten Ausführungsform und der zugehörigen Figur. Es zeigt:
- Figur 1: eine schematische Darstellung einer Dosierpumpe mit Dosiermembran, deren Funktionszustand mittels des erfindungsgemäßen Verfahrens überwacht wird.

Zu sehen ist eine Verdrängerpumpe 1 in Form einer als Membranpumpe ausgestalteten Dosierpumpe mit einem Dosierkopf 2. In dem Dosierkopf 2 ist ein Dosierraum 3 angeordnet. Dieser Dosierraum 3 wird von inneren Seitenwänden 4 des Dosierkopfs 2 sowie einer Grenzfläche A_{G} des als Dosiermembran ausgestalteten Verdrängerelements 5 begrenzt. Der Dosierraum 3 ist über Ventile 8, 9 mit einer Saug- sowie einer Druckleitung 6 bzw. 7 verbunden. Die Dosiermembran 3 ist über ein Verbindungselement 10 beweglich mit einer Schubstange (nicht gezeigt) verbunden. Die Schubstange sitzt am Rotor (nicht gezeigt) eines Schrittmotors 13, mit oder ohne Getriebe, an. Diese Schubstange wandelt die Rotationsbewegung des Rotors in eine Translationsbewegung des Verbindungselements 10 sowie der Membran 5 zwischen zwei Extrempositionen E₁, E₂ um. Zwischen Dosierkopf 2 und Schubstange ist um das Verbindungselement 10 herum ein Federelement 12, genauer gesagt eine Rückstellfeder oder Hubunterstützung, angeordnet.

Wird die Dosiermembran 5 aus einer ersten, rechten Extremposition E₁ (als gestrichelte Linie angedeutet) in eine zweite, linke E₂ (mit durchgehenden Linien gezeigt) bewegt, so vergrößert sich der Dosierraum 3, wodurch ein Unterdruck entsteht. In Folge dieses Unterdrucks schließt sich das Ventil 9 der Druckleitung 7 und das Ventil 8 der Saugleitung 6 öffnet sich. Dadurch wird das Förderfluid F aus der Saugleitung 6 in den Dosierraum 3 gesaugt und zugleich durch die Bewegung des Verbindungselements 10 das Federelement 12 im Falle einer Ausgestaltung als Hubunterstützung vorgespannt. Wird die Membran 5 sodann aus der zweiten Extremposition E₂ wieder in die erste E₁ zurückbewegt, so wird diese Bewegung durch Abgabe der in der Hubunterstützung 12 gespeicherte Spannenergie unterstützt. Ebenso kann das Federelement 12 als eine Rückstellfeder ausgebildet sein, wobei die Rückstellfeder 12 bei einer Bewegung des Verbindungselements 10 von der zweiten E2 in die erste Extremposition E1 vorgespannt wird. Dabei unterstützt die Rückstellfeder 12 mit der in ihr in Form von Spannenergie gespeicherten Federkraft F_{F} eine Rückbewegung aus der ersten E₁ in die zweite Extremposition E₂. Eine Bewegung der Membran 5 in die erste Extremposition E₁ führt zu einer Verringerung des Volumens des Dosierraums 3, wodurch ein Überdruck erzeugt wird. In Folge dieses Überdrucks schließt das Ventil 8 der Saugleitung 6 und das Ventil 9 der Druckleitung 7 öffnet sich. Dadurch wird das in dem Dosierraum 3 vorhandene Förderfluid F in die Druckleitung 7 gepresst.

Solange der Schrittmotor 13 mit einem Rotor und einem Stator (nicht gezeigt) einwandfrei funktioniert und insbesondere nicht überlastet wird, durchläuft der Rotor, dem elektromagnetischen Statordrehfeld folgend, schrittweise mit konstanter Geschwindigkeit eine Mehrzahl vorgesehener diskreter Rastpositionen. Dementsprechend wird die Dosiermembran 5 schrittweise zwischen den beiden Extrempositionen E₁, E₂ alternierend hin- und herbewegt, was zu einer konstanten Förderung des Förderfluids F mit vorgegebener Dosiergenauigkeit führt. Anhand des vom Schrittmotor 13 bereitgestellten Drehmoments M_{M} kann sowohl die auf das Verdrängerelement 5 aufgebrachte Bruttoantriebskraft F_{b} als auch die auf das Förderfluid F aufgebrachte Nettoantriebskraft Fₙ sowie der Förderdruck p_{F} ermittelt werden. Die Ermittlung dieser Fördergrößen, insbesondere die Ermittlung des Motormoments M_{M}, erfolgt mittels einer Ermittlungseinrichtung 14 als einem Bestandteil der Motorelektronik.

Gerät der Schrittmotor 13 mit seinem bereitgestellten Motormoment M_{M} an seine Leistungsgrenze, so besteht die Gefahr von Funktionsstörungen bis hin zum Stillstand des Schrittmotors 13. Hierdurch wird insbesondere die Dosiergenauigkeit der Pumpe 1 gefährdet. Allerdings können bereits hohe Drehmomente M_{M}, welche noch innerhalb des zulässigen Betriebsbereichs des Schrittmotors 13 liegen, zu Förderdrücken p_{F} führen, die unter Umständen für weitere Komponenten der Anlage, in der in die Pumpe 1 angeordnet ist, problematisch sind. Um eine Beschädigung oder Funktionsstörungen solcher Komponenten zu verhindern, kann als Kriterium sinnvollerweise auch ein Förderdruck p_{F} vorgesehen werden, bei welchem der Schrittmotor 13 noch störungsfrei arbeitet. Zu diesem Zweck wird vorteilhafter Weise ein Sollwert S für das Motormoment M_{M} vorgegeben. Die Motorelektronik 14 steuert den Schrittmotor 13 so an, dass das tatsächlich erzeugte Motormoment M_{M} dem Vorgegebenen entspricht. Hierbei kann das erzeugte Motormoment M_{M} mittels der Ermittlungseinrichtung 14 ermittelt werden und mit dem Sollwert S verglichen werden. Dieser Abgleich zwischen Sollwert S und ermitteltem Motormoment M_{M} kann Grundlage für die Erkennung und Meldung einer Funktionsstörung nach Maßgabe eines vorgegebenen Kriteriums dienen. Ebenso ist es allgemein denkbar, dass ein solcher Abgleich dazu verwendet wird, das Motormoments M_{M} mittels der Motorelektronik 14 so zu regeln, dass es dem Sollwert S entspricht oder innerhalb eines vorbestimmten Intervalls um den Sollwert S liegt.

Wird nun ein vorgegebenes Kriterium erfüllt und ein Warnsignal ausgegeben, so kann auf Basis dieses Warnsignals beispielsweise ein visueller Warnhinweis ausgegeben werden, der den mit diesem Kriterium charakterisierten Betriebszustand der Dosierpumpe 1 nach außen erkennbar wiedergibt. Der anzuzeigende Betriebszustand kann beispielsweise der Normalbetrieb der Pumpe 1 sein, wenn das Kriterium das für die Pumpe 1 als Sollwert S vorgesehene Drehmoment im Normalbetrieb ist. Er kann aber auch ein Betrieb im erhöhten Lastbereich sein, wenn das Kriterium beispielsweise ein Schwellenwert in Form eines Drehmoments ist, welches am oberen Ende des für die Pumpe zulässigen Bereichs liegt. Schließlich kann es auch ein kritischer Zustand sein, wenn das Kriterium ein Drehmomentwert oberhalb des für den Schrittmotor 13 zulässigen Maximalwerts ist. Daneben können das Kriterium sowie der mit ihm verbundene Betriebszustand auch von weiteren Komponenten der Pumpe 1 bzw. der Anlage, in der die Pumpe 1 angeordnet ist, abhängig sein. Wird auf solche weiteren Komponenten abgestellt, so empfiehlt sich insbesondere ein Kriterium, welches den durch das bereitgestellte Motormoment M_{M} erzeugten Förderdruck p_{F} berücksichtigt. Hierbei kann beispielweise für das Motormoment M_{M} ein strengeres Kriterium als der Maximalwert vorgesehen werden. Ebenso ist es denkbar, dass an das Motormoment M_{M} wie auch an den Förderdruck p_{F} unabhängig voneinander jeweils ein eigenständiges Kriterium angelegt wird. Schließlich kann aber auch eine gewichtete Summe aus der Abweichung beider Werte, d.h. des Motormoments M_{M} und des Förderdrucks p_{F}, von einem jeweiligen Schwellenwert gebildet werden. Vorteilhafterweise schaltet eine Abschaltautomatik auf den Empfang eines entsprechenden Warnhinweises hin die Pumpe 1 ab, um Beschädigungen an der Anlage sowie Folgeprobleme aufgrund fehlerhafter Dosierungen zu vermeiden.

Die Bestimmung des bereitgestellten Motormoments M_{M} erfolgt mittels einer Ermittlungseinrichtung 14 der Motorelektronik auf Basis einer Gegen-EMK-Messung am Schrittmotor 13, bei der die Phasenverschiebung δ_{UI} zwischen Motorspannung U_{M} und Motorstrom I_{M} ausgewertet wird. Eine solche Auswertung auf Basis elektrischer Messgrößen der Motorelektronik 14 des Schrittmotor 13 bietet den Vorteil, dass keine zusätzlichen Sensoren notwendig sind. Insbesondere bei einer Bestimmung des Förderdrucks p_{F} besteht dadurch keine Gefahr einer Beeinträchtigung der Dichtigkeit der Pumpe 1. Darüber hinaus erfolgt die Messung vorteilhafterweise in Intervallschritten, die der Schrittgröße des Schrittmotors 13 entsprechen, wodurch eine präzise Überwachung der Dosiergenauigkeit auch bei Teilhüben bzw. -zyklen möglich ist. Bei einem solchen Rückgriff auf die Motorelektronik 14 sind insbesondere keine weiteren mechanischen Teile notwendig, die zu zusätzlichem Wartungs- und Reparaturaufwand führen. Schließlich ist das vorgesehene Verfahren, da es sich auf eine Messung elektrischer Kenngrößen des Schrittmotors 13 beschränkt, von der konkreten Ausgestaltung der Verdrängerpumpe 1 unabhängig. Es kann somit in einfacher Weise in eine große Vielzahl verschiedener Verdrängerpumpen 1 implementiert werden. Hierbei sind lediglich Kenntnisse über den Aufbau der Pumpe 1 notwendig, die im Allgemeinen aber bereits im Zuge der Konstruktion erstellt werden und somit ohne Weiteres zur Verfügung stehen.

Für Zwecke der ursprünglichen Offenbarung wird darauf hingewiesen, dass sämtliche Merkmale, wie sie sich aus der vorliegenden Beschreibung, den Zeichnungen und den abhängigen Ansprüchen für einen Fachmann erschließen, auch wenn sie konkret nur im Zusammenhang mit bestimmten weiteren Merkmalen beschrieben wurden, sowohl einzeln als auch in beliebiger Zusammenstellung mit anderen der hier offenbarten Merkmale oder Merkmalsgruppen kombinierbar sind, soweit dies nicht ausdrücklich ausgeschlossen wurde oder technische Gegebenheiten derartige Kombinationen unmöglich oder sinnlos machen. Auf die zusammenfassende, explizite Darstellung sämtlicher denkbarer Merkmalskombinationen und die Betonung der Unabhängigkeit der einzelnen Merkmale voneinander wird hier nur der Kürze und der Lesbarkeit der Beschreibung wegen verzichtet.

### Bezugszeichenliste

- 1: Verdrängerpumpe
- 2: Dosierkopf
- 3: Dosierraum
- 4: Seitenwände des Dosierraums
- 5: Verdrängerelement/Dosiermembran
- 6: Saugleitung
- 7: Druckleitung
- 8: Ventil der Saugleitung
- 9: Ventil der Druckleitung
- 10: Verbindungselement
- 12: Federelement (Rückstellfeder oder Hubunterstützung)
- 13: Schrittmotor (mit/ohne Getriebe)
- 14: Motorelektronik/Ermittlungseinrichtung
- E₁: erste Extremposition
- E₂: zweite Extremposition
- F: Förderfluid
- A_{G}: Grenzfläche
- M_{M}: Motormoment
- F_{b}: Bruttoantriebskraft
- Fₙ: Nettoantriebskraft
- p_{F}: Förderdruck
- U_{M}: Motorspannung
- I_{M}: Motorstrom
- U_{ind}: gegeninduzierte Spannung
- δ_{L}: Lastwinkel
- δ_{UI}: Phasenverschiebung zwischen U_{M} und I_{M}
- F_{V}: Verformungskraft
- F_{F}: Federkraft des Federelements
- S: Sollwert

## Patentansprüche

1. Verfahren zum sensorlosen Erkennen von Funktionsstörungen einer Verdrängerpumpe (1), wobei die Verdrängerpumpe (1) ein bewegliches Verdrängerelement (5) mit einer Grenzfläche (A_{G}) aufweist, welche einen Dosierraum (3) begrenzt, wobei der Dosierraum (3) über Ventile (8, 9) mit einer Saug- und Druckleitung (6, 7) verbunden ist, so dass durch eine oszillierende Bewegung des Verdrängerelements (5) alternierend Förderfluid (F) über die Saugleitung (6) in den Dosierraum (3) gesaugt und über die Druckleitung (7) aus dem Dosierraum (3) gedrückt werden kann, und wobei ein Schrittmotor (13) als Antrieb zum oszillierenden Bewegen des Verdrängerelements (5) vorgesehen ist, **dadurch gekennzeichnet, dass** ein vom Schrittmotor (13) bereitgestelltes Motormoment (M_{M}) ermittelt wird und, wenn das ermittelte Motormoment (M_{M}) ein erstes vorbestimmtes Kriterium erfüllt, ein Warnsignal ausgegeben wird.

2. Verfahren nach Anspruch 1, **dadurch gekennzeichnet, dass** das erste vorbestimmte Kriterium zumindest eine der folgenden Größen berücksichtigt:
Den vom Schrittmotor (13) auf das Verdrängerelement (5) als Bruttoantriebskraft (F_{b}) aufgebrachten Anteil des Motormoments (M_{M}),
den vom Verdrängerelement (5) auf das Förderfluid (F) als Nettoantriebskraft (Fₙ) aufgebrachten Anteil der Bruttoantriebskraft (F_{b}) und
den auf das Förderfluid (F) wirkenden Förderdruck (p_{F}) gemäß der Relation p_{F}=Fₙ/A_{G}.

3. Verfahren nach einem der Ansprüche 1 oder 2, **dadurch gekennzeichnet, dass** zusätzlich zumindest die Bruttoantriebskraft (F_{b}), die Nettoantriebskraft (Fₙ) oder gemäß der Relation p_{F}=Fₙ/A_{G} der Förderdrucks (p_{F}) bestimmt wird.

4. Verfahren nach Anspruch 3, **dadurch gekennzeichnet, dass** ein Warnsignal ausgegeben wird, wenn die Bruttoantriebskraft (F_{b}), die Nettoantriebskraft (Fₙ) oder der Förderdrucks (p_{F}) das erste vorbestimmte Kriterium erfüllt.

5. Verfahren nach einem der Ansprüche 1 bis 4, **dadurch gekennzeichnet, dass** das jeweilige Kriterium derart gewählt ist, dass ein Warnsignal ausgegeben wird, wenn die entsprechende Größe aus der Gruppe bestehend aus dem Motormoment (M_{M}), der Bruttoantriebskraft (F_{b}), der Nettoantriebskraft (Fₙ) und dem Förderdruck (p_{F}) einen ersten vorbestimmten Schwellenwert erreicht oder überschreitet oder die entsprechende Größe einen zweiten vorbestimmten Schwellenwert erreicht oder unterschreitet.

6. Verfahren nach einem der Ansprüche 1 bis 5, **dadurch gekennzeichnet, dass** das erste Kriterium derart gewählt ist, dass ein Warnsignal ausgegeben wird, wenn eine gewichtete Summe aus den relativen Abweichungen des Motormoment (M_{M}) und mindestens einer weiteren Größe aus der Gruppe bestehend aus der Bruttoantriebskraft (F_{b}), der Nettoantriebskraft (Fₙ) und dem Förderdruck (p_{F}) von einem jeweiligen Schwellenwert einen vorbestimmten Wert erreicht oder überschreitet.

7. Verfahren nach einem der Ansprüche 1 bis 6, **dadurch gekennzeichnet, dass** das Motormoment (M_{M}) des Schrittmotors (13) durch Ermitteln der Phasenverschiebung (δ_{UI}) der Motorspannung (U_{M}) gegenüber dem Motorstrom (I_{M}) erfasst wird, welche durch eine aufgrund des Lastwinkels (δ_{L}) des Schrittmotors (13) gegeninduzierte Spannung (U_{ind}) hervorgerufen wird.

8. Verfahren nach einem der Ansprüche 2 bis 7, **dadurch gekennzeichnet, dass** die vom Schrittmotor (13) auf das Verdrängerelement (5) aufgebrachte Bruttoantriebskraft (F_{b}) auf Basis eines Modells der Antriebskinematik von Schrittmotor (13) und Verdrängerelement (5) bestimmt wird.

9. Verfahren nach einem der Ansprüche 1 bis 8, **dadurch gekennzeichnet, dass** die Verdrängerpumpe (1) eine Dosierpumpe, vorzugsweise eine Membranpumpe mit einem Verdrängerelement (5) in Form einer Dosiermembran ist.

10. Verfahren nach Anspruch 9, **dadurch gekennzeichnet, dass** die auf das Förderfluid (F) aufgebrachte Nettoantriebskraft (Fₙ) aus der Bruttoantriebskraft (F_{b}) durch Subtraktion von nicht unmittelbar auf das Förderfluid (F) aufgebrachten Kraftkomponenten bestimmt wird, insbesondere durch Subtraktion der zum Verformen der Dosiermembran (5) notwendigen Verformungskraft (F_{V}) und/oder der zum Spannen eines Federelements (12) notwendigen Kraft (F_{F}), mittels welchem die Dosiermembran (5) in Richtung Druckposition oder in Gegenrichtung gespannt werden kann.

11. Verfahren nach einem der Ansprüche 1 bis 10, **dadurch gekennzeichnet, dass** mehrere Kriterien vorbestimmt sind und, wenn ein Kriterium erfüllt wird, ein für das jeweilige Kriterium charakteristisches Warnsignal ausgegeben wird.

12. Verfahren nach Anspruch 11, **dadurch gekennzeichnet, dass** jedem Kriterium ein Fehlerereignis zugeordnet ist und, wenn ein Kriterium erfüllt wird, ein zugeordnetes Fehlerereignis diagnostiziert wird, insbesondere eine Überlast und/oder ein Stillstand des Schrittmotors (13).

13. Verfahren nach einem der Ansprüche 1 bis 12, **dadurch gekennzeichnet, dass** ein ausgegebenes Warnsignal an eine Abschaltautomatik gesendet wird, welche in Antwort auf den Empfang des Warnsignals die Pumpe (1) abschaltet.

14. Verfahren nach einem der Ansprüche 1 bis 13, **dadurch gekennzeichnet, dass** ein ausgegebenes Warnsignal an eine Ausgabeeinrichtung gesendet wird, welche in Antwort auf den Empfang des Warnsignals einen für das Warnsignal charakteristischen akustischen und/oder visuellen Warnhinweis ausgibt.

## Claims

1. A method of sensorless detection of functional disturbances of a positive displacement pump (1), wherein the positive displacement pump (1) has a moveable positive displacement element (5) having a boundary surface (A_{G}) which delimits a metering chamber (3), wherein the metering chamber (3) is connected to a suction and a pressure line (6, 7) by way of valves (8, 9) so that fluid (F) to be conveyed can alternately be sucked into the metering chamber (3) by way of the suction line (6) and pressed out of the metering chamber (3) by way of the pressure line (7) by an oscillating movement of the positive displacement element (5) and wherein there is provided a stepping motor (13) as a drive for the oscillating movement of the positive displacement element (5), **characterised in that** a motor moment (M_{M}) provided by the stepping motor (13) is ascertained and a warning signal is delivered when the ascertained motor moment (M_{M}) fulfils a first predetermined criterion.

2. A method as set forth in claim 1 **characterised in that** the first predetermined criterion takes account of at least one of the following parameters:
the proportion of the motor moment (M_{M}) applied by the stepping motor (13) to the positive displacement element (5) as the gross drive force (F_{b}),
the proportion of the gross drive force (F_{b}) applied to the fluid (F) to be conveyed by the positive displacement element (5) as the net drive force (Fₙ), and
the conveyor pressure (p_{F}) acting on the fluid (F) to be conveyed in accordance with the relation p_{F}=Fₙ/A_{G}.

3. A method as set forth in one of claims 1 or 2 **characterised in that** in addition at least the gross drive force (F_{b}), the net drive force (Fₙ) or in accordance with the relation p_{F}=Fₙ/A_{G} the conveyor pressure (p_{F}) is determined.

4. A method as set forth in claim 3 **characterised in that** a warning signal is delivered when the gross drive force (F_{b}), the net drive force (Fₙ) or the conveyor pressure (p_{F}) fulfils the first predetermined criterion.

5. A method as set forth in one of claims 1 through 4 **characterised in that** the respective criterion is so selected that a warning signal is delivered when the corresponding parameter from the group consisting of the motor moment (M_{M}), the gross drive force (F_{b}), the net drive force (Fₙ) and the conveyor pressure (p_{F}) reaches or exceeds a first predetermined threshold value or the corresponding parameter reaches or falls below a second predetermined threshold value.

6. A method as set forth in one of claims 1 through 5 **characterised in that** the first criterion is so selected that the warning signal is delivered when a weighted sum of the relative deviations of the motor moment (M_{M}) and at least one further parameter from the group consisting of the gross drive force (F_{b}), the net drive force (Fₙ) and the conveyor pressure (p_{F}) from a respective threshold value reaches or exceeds a predetermined value.

7. A method as set forth in one of claims 1 through 6 **characterised in that** the motor moment (M_{M}) of the stepping motor (13) is detected by ascertaining the phase shift (δ_{UI}) of the motor voltage (U_{M}) relative to the motor current (I_{M}), which is caused by a voltage (U_{ind}) counter-induced by virtue of the load angle (δ_{L}) of the stepping motor (13).

8. A method as set forth in one of claims 2 through 7 **characterised in that** the gross drive force (F_{b}) applied to the positive displacement element (5) by the stepping motor (13) is determined on the basis of a model of the drive kinematics of the stepping motor (13) and the positive displacement element (5).

9. A method as set forth in one of claims 1 through 8 **characterised in that** the positive displacement pump (1) is a metering pump, preferably a diaphragm pump, having a positive displacement element (5) in the form of a metering diaphragm.

10. A method as set forth in claim 9 **characterised in that** the net drive force (Fₙ) applied to the fluid (F) to be conveyed is determined from the gross drive force (F_{b}) by subtraction of force components not applied directly to the fluid (F) to be conveyed, in particular by subtraction of the deformation force (Fv) necessary for deformation of the metering diaphragm (5) and/or the force (F_{F}) necessary for stressing a spring element (12), by means of which the metering diaphragm (5) can be stressed in the direction of the pressure position or in the opposite direction.

11. A method as set forth in one of claims 1 through 10 **characterised in that** a plurality of criteria are predetermined and when a criterion is fulfilled a warning signal characteristic of the respective criterion is delivered.

12. A method as set forth in claim 11 **characterised in that** a fault event is associated with each criterion and when a criterion is fulfilled an associated fault event is diagnosed, in particular an overload and/or a stoppage of the stepping motor (13).

13. A method as set forth in one of claims 1 through 12 **characterised in that** a delivered warning signal is sent to an automatic shut-down means which shuts down the pump (1) in response to the receipt of the warning signal.

14. A method as set forth in one of claims 1 through 13 **characterised in that** a delivered warning signal is sent to an output device which outputs an acoustic and/or visual warning indication characteristic of the warning signal in response to the receipt of the warning signal.

## Revendications

1. Procédé de détection de dysfonctionnements d'une pompe volumétrique (1), dans lequel la pompe volumétrique (1) comporte un élément de déplacement mobile (5) pourvu d'une interface (A_{G}) qui délimite une chambre de dosage (3), la chambre de dosage (3) étant reliée, par l'intermédiaire de soupapes (8, 9), à un conduit d'aspiration et de refoulement (6, 7) de telle sorte que, par un mouvement oscillant de l'élément de déplacement (5), le fluide pompé (F) peut, alternativement, être aspiré dans la chambre de dosage (3) via le conduit d'aspiration (6) et refoulé de la chambre de dosage (3) via le conduit de refoulement (7), et dans lequel un moteur pas-à-pas (13) est prévu en tant que commande d'entraînement pour le mouvement oscillant de l'élément de déplacement (5), **caractérisé en ce qu'**un couple moteur (M_{M}) fourni par le moteur pas-à-pas (13) est déterminé et, lorsque le couple moteur (M_{M}) déterminé remplit un premier critère prédéterminé, un signal d'avertissement est émis.

2. Procédé selon la revendication 1, **caractérisé en ce que** le premier critère prédéterminé tient compte d'au moins l'une des grandeurs suivantes :
la composante du couple moteur (M_{M}) appliquée à l'élément de déplacement (5) par le moteur pas-à-pas (13) en tant que force d'entraînement brute (F_{b}),
la composante de la force d'entraînement brute (F_{b}) appliquée au fluide pompé (F) par l'élément de déplacement (5) en tant que force d'entraînement nette (Fₙ), et
la pression de refoulement (p_{F}) agissant sur le fluide pompé (F) suivant la relation p_{F} = Fₙ/A_{G}.

3. Procédé selon l'une des revendications 1 ou 2, **caractérisé en ce que** l'on détermine, en outre, au moins la force d'entraînement brute (F_{b}), la force d'entraînement nette (Fₙ) ou, suivant la relation P_{F} = Fₙ/A_{G}, la pression de refoulement (p_{F}).

4. Procédé selon la revendication 3, **caractérisé en ce qu'**un signal d'avertissement est émis lorsque la force d'entraînement brute (F_{b}), la force d'entraînement nette (Fₙ) ou la pression de refoulement (p_{F}) remplit le premier critère prédéterminé.

5. Procédé selon l'une des revendications 1 à 4, **caractérisé en ce que** le critère respectif est choisi de telle sorte qu'un signal d'avertissement soit émis lorsque la grandeur correspondante du groupe comprenant le couple moteur (M_{M}), la force d'entraînement brute (F_{b}), la force d'entraînement nette (Fₙ) et la pression de refoulement (p_{F}) atteint ou dépasse une première valeur seuil prédéterminée ou lorsque la grandeur correspondante atteint ou est inférieure à une seconde valeur seuil prédéterminée.

6. Procédé selon l'une des revendications 1 à 5, **caractérisé en ce que** le premier critère est choisi de telle sorte qu'un signal d'avertissement soit émis lorsqu'une somme pondérée des écarts relatifs du couple moteur (M_{M}) et d'au moins une autre grandeur du groupe comprenant la force d'entraînement brute (F_{b}), la force d'entraînement nette (Fₙ) et la pression de refoulement (p_{F}) par rapport à une valeur seuil respective atteint ou dépasse une valeur prédéterminée.

7. Procédé selon l'une des revendications 1 à 6, **caractérisé en ce que** le couple moteur (M_{M}) du moteur pas-à-pas (13) est détecté par détermination du décalage de phase (δ_{UI}) de la tension moteur (U_{M}) par rapport au courant moteur (I_{M}), qui est provoqué par une tension (U_{ind}) mutuellement induite sur la base de l'angle de déphasage (δ_{L}) du moteur pas-à-pas (13).

8. Procédé selon l'une des revendications 2 à 7, **caractérisé en ce que** la force d'entraînement brute (F_{b}) appliquée à l'élément de déplacement (5) par le moteur pas-à-pas (13) est déterminée sur la base d'un modèle de la cinématique d'entraînement du moteur pas-à-pas (13) et de l'élément de déplacement (5).

9. Procédé selon l'une des revendications 1 à 8, **caractérisé en ce que** la pompe volumétrique (1) est une pompe de dosage, de préférence une pompe à diaphragme pourvue d'un élément de déplacement (5) sous la forme d'un diaphragme de dosage.

10. Procédé selon la revendication 9, **caractérisé en ce que** la force d'entraînement nette (Fₙ) appliquée au fluide pompé (F) est déterminée à partir de la force d'entraînement brute (F_{b}) par soustraction de composantes de force qui ne sont pas appliquées directement au fluide pompé (F), en particulier par soustraction de la force de déformation (Fv) nécessaire à la déformation du diaphragme de dosage (5) et/ou de la force (F_{F}) nécessaire à la tension d'un élément ressort (12), au moyen duquel le diaphragme de dosage (5) est contraint en direction de la position de refoulement ou dans la direction inverse.

11. Procédé selon l'une des revendications 1 à 10, **caractérisé en ce que** plusieurs critères sont prédéterminés et, lorsqu'un critère est rempli, un signal d'avertissement caractéristique est émis pour le critère concerné.

12. Procédé selon la revendication 11, **caractérisé en ce qu'**un événement de défaut est associé à chaque critère et, lorsqu'un critère est rempli, un événement de défaut associé est diagnostiqué, en particulier une surcharge et/ou un arrêt du moteur pas-à-pas (13).

13. Procédé selon l'une des revendications 1 à 12, **caractérisé en ce qu'**un signal d'avertissement émis est transmis à un dispositif automatique de mise hors circuit qui arrête la pompe (1) en réponse à la réception du signal d'avertissement.

14. Procédé selon l'une des revendications 1 à 13, **caractérisé en ce qu'**un signal d'avertissement émis est transmis à un dispositif de sortie qui émet une alerte acoustique et/ou visuelle caractéristique du signal d'avertissement en réponse à la réception du signal d'avertissement.
